# EUROPÄISCHE PATENTSCHRIFT

(11) **EP 4 222 821 B1**
(45) Veröffentlichungstag und Bekanntmachung des Hinweises auf die Patenterteilung: **24.12.2025**
(21) Anmeldenummer: 21782504.1
(22) Anmeldetag: 21.09.2021
(51) Int. Cl.: H01R 13/436, H01R 13/506, H01R 13/516

(54) **KONTAKTTRÄGER**
CONTACT CARRIER
SUPPORT DE CONTACT

(30) Priorität: 29.09.2020 DE 102020125345
(43) Veröffentlichungstag der Anmeldung: 09.08.2023
(73) Patentinhaber: Amphenol-Tuchel Electronics GmbH, 74080 Heilbronnn (DE)
(72) Erfinder: DÖRR, Martin, 74211 Leingarten (DE)
(74) Vertreter: Staeger & Sperling Partnerschaftsgesellschaft mbB
(86) Internationale Anmeldenummer: PCT/EP2021/075922
(87) Internationale Veröffentlichungsnummer: WO 2022/069294

(56) Entgegenhaltungen:
- TW-B- I 703 775
- US-A- 4 191 443
- US-B2- 6 695 632

## Beschreibung

Die Erfindung betrifft einen Steckverbinder mit einem Steckverbindersgehäuse und einem darin aufgenommenen und festgelegten Kontaktträger zur Aufnahme und Halterung wenigstens eines Steckkontaktes, an dem eine Leitung, Kabel elektrisch leitend verbindbar ist, aufweisend wenigstens eine Arretierungsvorrichtung zur Festlegung des Kontaktträgers innerhalb des Steckverbindergehäuses. Weiterhin betrifft die Erfindung ein Verfahren zur Montage eines Steckverbinders.

Kontakte im Allgemeinen weisen wenigstens einen elektrisch leitfähigen Kontaktabschnitt zum lösbaren, temporären oder steckenden Verbinden mit einem korrespondierenden Gegenkontaktelement und einen an den Kontaktabschnitt anschließenden Schaftabschnitt zum Befestigen einer elektrischen Leitung an dem Kontakt auf. Ein solcher Kontakt, Steckkontakt, Hochstromkontakt kann an einem Ladestecker oder einer Ladebuchse, beispielsweise zum Aufladen eines elektrisch angetriebenen Fahrzeugs, Verwendung finden. In diesem Fall ist ein Kabel einerseits an eine Ladestation angeschlossen und trägt andererseits ein Steckverbinderteil in Form eines Ladesteckers, der in ein zugeordnetes Gegensteckverbinderteil in Form einer Ladebuchse an einem Fahrzeug eingesteckt werden kann, um auf diese Weise eine elektrische Verbindung zwischen der Ladestation und dem Fahrzeug herzustellen. Andere Verwendungsmöglichkeiten von Hochstromkontakten ergeben sich bei einer Vielzahl von weiteren Hochstromanwendungen wie beispielsweise zum Betrieb eines Hochstrom-Haushaltsgerätes oder zur Energieversorgung eines Schweißgerätes, Kompressors, Durchlauferhitzers etc..

Versorgungs- und Ladeströme können grundsätzlich als Gleichströme oder als Wechselströme übertragen werden, wobei insbesondere Ladeströme und Hochstrombereiche in Form von Gleichstrom eine große Stromstärke, beispielsweise größer als 200 A oder sogar größer als 300 A oder gar 350 A aufweisen und zu einer Erwärmung des Kabels genauso wie eines mit dem Kabel verbundenen Hochstromkontaktes führen können.

Bei Ladevorgängen von elektrischen Energiespeichern, Akkumulatoren und der Energieversorgung im hohen Leistungsbereich entsteht Wärme infolge der hohen übertragenen elektrischen Leistungen, elektrischen Strömen sowohl an den Kabeln als auch den Hochstromkontakten. Solche Hochstromkontakte und Hochstromkabel, die aus einem elektrisch leitfähigen Material, beispielsweise aus einem Kupferwerkstoff gefertigt sind, erwärmen sich, wenn die elektrische Energie über die Kontakte, Steckkontakte, Hochstromkontakte fließt, wobei grundsätzlich die Kontakte in Abhängigkeit von dem zu übertragenden Ladestroms so zu dimensionieren sind, dass die Kontakte eine hinreichende Stromtragfähigkeit aufweisen und eine Erwärmung an den Kontaktelementen begrenzt ist. Hierbei gilt, dass ein Kontakt und das jeweils stromführende Kabel umso größer zu dimensionieren sind, je größer der zu übertragende Ladestrom ist.

Einer Skalierung der Kontaktelementgröße mit steigendem Ladestrom sind jedoch aufgrund des damit einhergehenden Bauraumbedarfs, des Gewichts und der Kosten Grenzen gesetzt. Es besteht daher ein Bedürfnis, elektrische Leistungen generell und insbesondere Leistungsüberragungen mit großen Ladeströmen mit vergleichsweise klein dimensionierten Kontakten zu übertragen.

Neben der Bestrebung klein dimensionierter Elemente für die Übertragung elektrischer Energie sind auch die Querschnitte der mit den Kontaktelementen verbundenen Leitungen von erheblichem Einfluss auf die Gestaltung von Kontakten, Kontaktsteckern und Steckverbindungen. Bei Hochstromkontakten kann es erforderlich sein, dass die Verbindung der Leitungen, Zuleitung und der Kontakte, Kontaktelemente durch Verschweißen hergestellt werden. Diese Verbindungsmethode sorgt für eine innige stoffschlüssige Verbindung und ist geeignet, auch hohe Leistungsströme mit reduziertem Widerstand zu übertragen. Auch bei höheren mechanischen Belastungen hat sich diese Verbindungsmethode als zuverlässig erwiesen.

Nachteilig ist vor allem und bei dem im höheren Leistungsbereich vorhandenen größeren Leitungsquerschnitt die erhebliche Biege- und Verformungssteifigkeit, welche die Montage der Steckverbindungselemente wie Steckverbindergehäuse, Steckmodule erschwert. Ebenfalls problematisch für die Montageeigenschaften ist, dass die Verschweißung von Kontakt und Leitung vor der Montage der Steckverbindung erfolgen muss.

Die WO 2016/135230 A1 zeigt einen Hochvolt-Kabelsatz, ausgebildet als Steckverbindung mit einem Kontaktträger in Form eines Anschlussstückes und einer Schirmung, die in einer Kontaktmanschette aufgenommen sind.

In der DE 10 2016 105 504 A1 wird ein montageoptimierter elektrischer Steckverbinder beschrieben, der einen Stecker mit einem aus Kunststoff gefertigten Steckergehäuse aufweist, in dem wenigstens eine Kontaktkammer ausgeformt ist. Der elektrische Steckverbinder verfügt über wenigstens ein elektrisches Kontaktteil zum Anordnen der wenigstens einen Kontaktkammer, wobei das Kontaktteil einen Verriegelungsbolzen zum lösbaren Befestigen eines Einsteckkontakts an dem Kontaktteil aufweist. Das Kontaktteil weist eine hohe Stromtragfähigkeit von bis zu 180 Ampere bei 85°C auf. Unter "Hochvolt" kann in diesem Zusammenhang eine elektrische Spannung verstanden werden, die mindestens etwa 48 Volt, vorzugsweise jedoch 60 Volt oder mehr, weiter vorzugsweise 400 Volt bis hin zu etwa 650 Volt bis 1.000 Volt beträgt.

Es ist Aufgabe der Erfindung, den Aufbau eines wenigstens einpoligen Steckverbindersteckers weiterzubilden, sodass die Montage hinsichtlich Aufwand und/oder Positionierungsgenauigkeit der Steckverbinderelemente verbessert und die Nachteile bekannter Lösungen zumindest teilweise verringert werden.

Zur Lösung der Aufgabe schlägt die Erfindung einen Kontaktträger vor, der sowohl wenigstens einen Steckkontakt, Einsteckkontakt, Steckkontaktpin, Kontaktteil, Kontakt mit einer daran festgelegten Leitung, Stromkabel haltert, aufnimmt als auch in einem Steckverbindergehäuse, Steckergehäuse festlegbar ist.

Die Erfindung erkennt, dass die Montage in besonders einfacher und zuverlässiger Weise erfolgen kann dadurch, dass zunächst eine Baueinheit gebildet wird, bestehend aus dem wenigstens einen Steckkontakt, Einsteckkontakt, Steckkontaktpin, Kontaktteil, Kontakt mit der jeweils daran festgelegten Leitung, Stromkabel und dem Kontaktträger. Anschließend wird diese Baueinheit in das Steckverbindergehäuse, Steckergehäuse eingebracht und über die vorgesehene Arretierungsvorrichtung positionsrichtig innerhalb des Gehäuses festgelegt. Die Arretierungsvorrichtung ist beispielsweise durch einen oder mehrere Hintergriffe, Eingriffe und/oder Schnapphaken gebildet, die eine völlig werkzeuglose Montage unterstützen und durch eine sich wenigstens an zwei Punkten abstützende Gestaltung die Arretierungszuverlässigkeit erhöht.

Dadurch, dass die Montagebewegung erfindungsgemäß entgegen der Steckverbindungsbewegung vorgesehen ist, erhöhen sich Einfachheit und Zuverlässigkeit der Montage nochmals. Praktisch bedeutet dies, dass der Kontaktträger mit dem wenigstens einen Steckkontakt und der optional daran befestigen Leitung quasi zurückgezogen und hineingezogen wird in das Steckergehäuse bis zur Festlegung durch die Arretierungsvorrichtung.

Die Montagebewegung der Baueinheit gebildet aus dem wenigstens einen Steckkontakt, Einsteckkontakt, Steckkontaktpin, Kontaktteil, Kontakt mit der jeweils daran festgelegten Leitung, Stromkabel und dem Kontaktträger entgegen der Steckverbindungsbewegung kann in axialer Richtung der Steckverbindung begrenzt werden. Die erfolgt durch einen mechanischen Anschlag innerhalb des Steckergehäuses, der in seiner Lage mit der Arretierungsvorrichtung zusammenwirkt, sodass die Montagebewegung derart begrenzt ist, dass die Arretierungslage zuverlässig und definiert erreicht und eingenommen wird.

Einen weiteren, sehr wichtigen Sicherheitsaspekt betrifft die korrekte und absolut zuverlässige Festlegung des Kontaktträgers mit dem oder den Steckkontakten innerhalb des Steckergehäuses. Diesen Aspekt realisiert die Erfindung durch eine optische Arretierungskontrolle. Erfindungsgemäß ist vorgesehen, eine optische Zugänglichkeit der Arretierungsvorrichtung bereitzustellen, sodass visuell kontrolliert werden kann, ob die Festlegung des Kontaktträgers mit dem oder den Steckkontakten innerhalb des Steckergehäuses durch die Arretierung sichergestellt ist.

Die Erfindung wird im Folgenden anhand eines exemplarischen Ausführungsbeispiels in Verbindung mit den Figuren näher erläutert. Dabei zeigen:
- Fig. 1: eine perspektivische Ansicht auf eine Steckverbindung mit Steckverbindergehäuse und Außengehäuse sowie dem aus dem Steckverbindergehäuse herausragenden wenigstens einen Steckkontakt;
- Fig. 2: eine perspektivische Ansicht auf eine Steckverbindung mit Steckverbindergehäuse und Außengehäuse sowie der aus dem Steckverbindergehäuse herausragenden Aufnahme für wenigstens eine Leitung, Stromkabel;
- Fig. 3: die dreidimensionale Ansicht auf den Kontaktträger in einer zweigeteilten Form mit Arretierungsvorrichtung und visuellem Zugang;
- Fig. 4: in perspektivischer Explosionsdarstellung die Steckverbindung mit Steckverbindergehäuse und Außengehäuse sowie dem Kontaktträger in zweigeteilter Ausführung mit dem wenigstens einen Steckkontakt;
- Fig. 5: eine perspektivische Ansicht auf ein Steckverbindergehäuse mit Aussparung für die Arretierungsvorrichtung und Kontaktträgerführung;
- Fig. 6: eine perspektivische Ansicht auf den Kontaktträger mit Arretierungsvorrichtung;
- Fig. 7: die Schnitt-Seitenansicht des Steckverbindergehäuses mit Außengehäuse.

Figur 1 zeigt die perspektivische Ansicht auf eine Steckverbindung 100 mit Steckverbindergehäuse 110 und Außengehäuse 120 sowie dem aus dem Steckverbindergehäuse 110 herausragenden, wenigstens einen Steckkontakt 20. Der Kontaktträger 1 ist im Innern des Steckverbindergehäuses 110 aufgenommen und durch die Arretierungsvorrichtung 10 festgelegt. Durch den visuellen, optischen Zugang 2 kann kontrolliert werden, ob die Arretierungsvorrichtung 10 korrekt in ihrer Arretierposition ist, d. h. die Halterungsfunktion, Positionierungsfunktion zuverlässig erfüllt. Im Ausführungsbeispiel, wie gezeigt, sind drei Steckkontakte 20 sowie zwei visuelle, optische Zugänge 2 vorgesehen. Diese Ausbildung der Erfindung ist beispielhaft, andere Anzahlen und Kombinationen sind gleichfalls möglich und von der Erfindung unterstützt.

Das Steckverbindergehäuse, Steckergehäuse 110 kann aus unterschiedlichen Werkstoffen mit den jeweils spezifischen Werkstoffeigenschaften wie beispielsweise Festigkeit, Verformungsfähigkeit, Isolationswirkung gegenüber elektrischen Strömen gebildet sein. Ein möglicher Werkstoff kann ein Gußmaterial sein. Wird ein metallischer Basiswerkstoff mit stromleitenden Eigenschaften verwendet, wird der Kontaktträger 1 aus einem elektrischen Nichtleitermaterial hergestellt, beispielsweise Kunststoff. Das Steckverbindergehäuse, Steckergehäuse 110 kann im Druckguss- oder Spritzgussverfahren hergestellt werden. Besonders geeignete Werkstoffe in diesem Zusammenhang sind Aluminium, Kunststoff, zinkbasiertes Material, Magnesium, eisenbasierte Materialkompositionen.

Der wenigsten eine Steckkontakt, Einsteckkontakt 20 mit der angeschlagenen Leitung 30 (nicht dargestellt) ist gehaltert von dem Kontaktträger 1 im Innern des Steckverbindergehäuses 110 und wird umfasst von einer Kontakthülse 21, welche optional, aber nicht zwingend mit einer oder mehreren Zinnen 22 gestaltet sein kann. Zum Schutz eines Benutzers vor Stromschlägen kann endseitig des Steckkontaktes 20 eine Berührungsschutzkappe 23 vorgesehen werden.

Figur 2 umfasst eine perspektivische Ansicht auf eine Steckverbindung 100 mit Steckverbindergehäuse 110 und Außengehäuse 120 sowie der aus dem Steckverbindergehäuse 110 herausragenden Aufnahme für wenigstens eine Leitung, Stromkabel 30. Das Außengehäuse 120 ist funktional zur bereichsweisen Einhausung des Steckverbindergehäuses 110 und Elementen zur Kopplung mit dem Gegenstecker ausgebildet. Die Kopplungselemente verhindern das Lösen des Steckverbindergehäuses 110 gesteckt mit einem Gegenstecker durch eine Sekundärverriegelung 113, hier exemplarisch dargestellt durch eine Schraube.

Figur 3 illustriert in dreidimensionaler Ansicht den Kontaktträger 1 in einer zweigeteilten Form 1.1, 1.2 mit Arretierungsvorrichtung 10 und visuellem Zugang 2. Für die Erläuterung der Erfindung ist der Kontaktträger 1 als exemplarisches Beispiel zur Aufnahme, Halterung von drei Steckkontakten 20 ausgebildet. Von der Erfindung werden auch davon abweichende Anzahlen von Steckkontakten 20 unterstützt. Möglich und in diesem Ausführungsbeispiel umgesetzt ist eine nichtparallele Lage der Steckkontakte 20 dadurch, dass radial zur Steckrichtung die den Steckkontakt 20 umfassende mittlere Steckkontakthülse 21 gegenüber den beiden Äußeren versetzt ist.

Es ist möglich, den Kontaktträger 1 einteilig oder beliebig vielteilig auszuführen, hier gezeigt ist ein zweiteiliges Konzept. Der Kontaktträger 1 in Figur 3 ist durch ein erstes Kontaktträgerelement 1.1 und ein korrespondierendes zweites Kontaktträgerelement 1.2 aufgebaut, beide Elemente können über eine Verriegelung 3, 3' zu- und miteinander festgelegt werden. In den jeweils zwischen den Kontaktträgerelemente 1.1, 1.2 gebildeten Hohlräumen werden die Steckkontakte 20 mit den jeweils angeschlagenen Leitungen 30 (nicht dargestellt) aufgenommen und festgelegt.

Die Arretierungsvorrichtung 10 ist außenseitig des ersten Kontaktträgerelementes 1.1 vorgesehen und jeweils in fluchtender Lage zum visuellen, optischen Zugang 2, wenn die Kontaktträgerelemente 1.1, 1.2 zusammengelegt sind. Eine von mehreren geeigneten Anordnungen ist die hier gewählte: Eine Arretierungsvorrichtung 10 ist im angrenzenden Bereich zweier Steckkontakt-Aufnahmekammern zueinander verortet.

Figur 4 zeigt in perspektivischer Explosionsdarstellung die Steckverbindung 100 mit Steckverbindergehäuse 110 und Außengehäuse 120 sowie dem Kontaktträger 1 in zweigeteilter Ausführung 1.1, 1.2 mit dem wenigstens einen Steckkontakt 20. Der hier zweiteilige Kontaktträger 1 kann ergänzt sein durch eine Steckbrücke 4.

Figur 5 bildet eine perspektivische Ansicht auf ein Steckverbindergehäuse 110 mit Aussparung 111 für die Arretierungsvorrichtung 10 und Kontaktträgerführung 112 ab. Die hier exemplarisch verwendeten zwei Aussparungen 111 sind in ihrer Lage und Gestaltung korrespondierend zu der Arretierungsvorrichtung 10 gestaltet, sodass in der Arretierungsposition des Kontaktträgers 1 die Festlegung, Halterung des Kontaktträgers 1 innerhalb des Steckverbindergehäuses 110 erfolgt. In die Aussparung 111, die als Hintergriff, Eingriff, Schnapphakenöffnung konzipiert ist, greift in der Arretierungsposition die Arretierungsvorrichtung 10 mit einem korrespondierenden Schnapphaken 11 ein und legt auf diese Weise den Kontaktträger 1 innerhalb des Steckverbindergehäuses 110 fest. Der korrekte Eingriff des Schnapphakens 11 in die Aussparung 1.11 wird erfindungsgemäß visuell kontrollierbar durch einen visuellen, optischen Zugang 2, welche als Öffnung in dem Kontaktträger 1 realisiert wird.

Das Steckverbindergehäuse 110 kann innenseitig eine Führung 112 für den Kontaktträger 1 aufweisen, welche den Kontaktträger 1 bei der axialen Bewegung hinein in die Arretierungsposition führt. Die axiale Bewegung, d. h. die Kontraktträger-Montagebewegungsrichtung KMB ist der Kontaktierungsbewegungsrichtung, Steckverbinder-Steckbewegungsrichtung SSB entgegengerichtet. Durch die der Steckverbinder-Steckbewegungsrichtung SSB entgegengerichteten Montagebewegung KMB des Kontaktträgers 1 ist es möglich, die Montage des Kontaktträgers 1 in das Steckverbindergehäuse 110 in besonders sicherer, einfacher und werkzeugloser Weise zu bewerkstelligen.

Das gezeigte Ausführungsbeispiel des Steckverbindergehäuses 110 mit seiner Führung 112 und den diametral mit Abstand zueinander gegenüberliegenden zwei Aussparungen 111 für die Schnapphaken 11 der Arretierungsvorrichtungen 10 resultiert in einer Dreipunktauflage mit einer besonders stabilen und sicheren Halterung des Kontaktträgers 1 in dem Steckverbindergehäuse 110.

Figur 6 zeigt in der oberen Darstellung eine perspektivische Ansicht auf den Kontaktträger 1, 1.1 mit Arretierungsvorrichtung 10 und in der unteren Darstellung die vergrößerte Detailansicht auf Arretierungsvorrichtung 10.

Das erste Kontaktträgerelement 1.1 ist in diesem Ausführungsbeispiel mit zwei Arretierungsvorrichtungen 10 in Form von Schnapphaken 11 ausgestattet. Die Arretierungsvorrichtungen 10 sind jeweils im Bereich zwischen den Steckkontakten 20 bzw. fluchtend zu den Bereichen zwischen Kontakthülsen 21 des zweiten Kontaktträgerelementes 1.2 angeordnet und zueinander beabstandet. Auf diese Weise kann die für die Stabilität der Halterung des Kontaktträgerelementes 1.1 in dem Steckverbindergehäuse 110 sehr vorteilhafte Dreipunktauflage mit zur Führung sowohl diametraler als auch beabstandeter Konstruktion der Arretierungsvorrichtungen 10 erreicht werden.

Die Arretierungsvorrichtung 10 ist für die einfache, werkzeuglose Montage des Kontaktträgers 1 in dem Steckverbindergehäuse 110 durch dessen Montagebewegungsrichtung KMB entgegen der Steckverbinder-Steckbewegungsrichtung SSB konstruiert. Vorgesehen ist ein Schnapphaken 11, der endseitig eines Schnapphakenarms 12 angeordnet ist. Die Schnapphakenkontur ist geometrisch abgestimmt auf die korrespondierende Aussparung 111 im Steckverbindergehäuse 110, sodass das Einschnappen zuverlässig und die Halterungskraft gegen axiale Kräfte in Steckverbinder-Steckbewegungsrichtung SSB wirkend auf den Kontaktträger 1 maximiert ist. Der Schnapphakenarm 12 ist in etwa doppelt so lang wie der Längserstreckungsbereich des Schnapphakens 11 und ist über einen Ausleger 12' an das erste Kontaktträgerelement 1.1 gekoppelt. Diese Auslegerkopplung ist für die Funktion der Arretierungsvorrichtung 10 erheblich vorteilhaft:
- Durch den Ausleger 12' wird der Schnapphaken 11 besonders elastisch an das Kontaktträgerelement 1.1 gekoppelt, sodass die radiale Auslenkungsbewegung des Schnapphakens 11 im rein-elastischen Bereich und ohne die unbedingt zu vermeidenden plastischen Verformungsanteile besonders gut unterstützt ist;
- der Ausleger 12' verschafft dem Schnapphaken 11 wenigstens den erforderlichen radialen Mindestabstand zur Außenwandung des Kontaktträgerelementes 1, der wenigstens der radialen Hakenhöhe des Schnapphakens 11 entsprechen muss - nur auf diese Weise kann ein Einschnappweg des Schnapphakens 11 in die Aussparung 111 des Steckverbindergehäuses 110 so groß ausgeführt werden, dass die Arretierung zuverlässig auch bei großen axial auf den Kontaktträger 1 wirkenden Kräften erfolgt;
- durch die bogenförmige Konstruktion des Auslegers 12' über den Betrag des Krümmungsradius kann das Elastizitätsverhalten der Arretierungsvorrichtung 10 gezielt eingestellt werden.

Durch die erfindungsgemäße Arretierungsvorrichtung 10 ist es möglich, die Montage und Arretierung des Kontaktträgers 1 entgegen der Steckverbinder-Steckbewegungsrichtung SSB in Kontaktträger-Montagebewegungsrichtung KMB vorzunehmen. Weiterhin kann der Montagevorgang ohne Werkzeuge, d. h. werkzeuglos erfolgen. Die Montage wird dabei durch eine Kraft-Weg-Beaufschlagung des Kontaktträgers 1 in Richtung KMB hinein in das Steckverbindergehäuse 110 realisiert.

Um die besonders funktionsrelevante Kontrolle der korrekten und zuverlässigen Halterung des Kontaktträgers 1 im Steckverbindergehäuse 110 bewerkstelligen zu können, ist wenigstens ein visueller, optischer Zugang 2 ausgebildet, über welchen das korrekte Einschnappen und der einwandfreie Sitz des Schnapphakens 11 innerhalb der Aussparung 111 optisch geprüft werden kann.

Figur 7 umfasst die Schnitt-Seitenansicht des Steckverbindergehäuses 110 mit Außengehäuse 120. Zur Darstellung der diametralen Situation von Aussparung 111 und Führung 112 zueinander ist der Schnittlinienverlauf durch das Steckverbindergehäuse 110 versetzt.

### Bezugszeichenliste

- 1: Kontaktträger
- 1.1: erstes Kontaktträgerelement
- 1.2: zweites Kontaktträgerelement
- 2: visueller, optischer Zugang
- 3, 3': Verriegelung
- 4: Steckbrücke

- 10: Arretierungsvorrichtung
- 11: Schnapphaken
- 12: Schnapphakenarm
- 12': Ausleger

- 20: Steckkontakt, Einsteckkontakt, Steckkontaktpin, Kontaktteil, Kontakt
- 21: Kontakthülse
- 22: Zinne
- 23: Berührungsschutzkappe

- 30: Leitung, Stromkabel

- 100: Steckverbindung

- 110: Steckverbindergehäuse, Steckergehäuse
- 111: Aussparung für Arretierungsvorrichtung
- 112: Führung für Kontaktträger
- 113: Sekundärverriegelung, Schraube

- 120: Außengehäuse

- KMB: Kontaktträger-Montagebewegungsrichtung
- SSB: Steckverbinder-Steckbewegungsrichtung

## Patentansprüche

1. Steckverbinder mit einem in einem Steckverbindergehäuse (110) des Steckverbinders angeordneten Kontaktträger (1) zur Aufnahme und Halterung wenigstens eines Steckkontaktes (20), an dem eine Leitung, Kabel (30) elektrisch leitend verbindbar ist, aufweisend wenigstens eine Arretierungsvorrichtung (10) zur Festlegung des Kontaktträgers (1) innerhalb des Steckverbindergehäuses (110), wobei die wenigstens eine Arretierungsvorrichtung (10) durch wenigstens einen Schnapphaken (11) gebildet ist, der in der Arretierungsposition des Kontaktträgers (1) innerhalb des Steckverbindergehäuses (110) in eine Aussparung (111) eingreift, sodass der Kontaktträger (1) in dem Steckverbindergehäuse (110) festgelegt ist, **dadurch gekennzeichnet, dass** der Schnapphaken (11) über einen bogenförmigen, einen Krümmungsradius aufweisenden und am Kontaktträger (1) ausgebildeten Ausleger (12') am Ende eines Schnapphakenarms (12) angebracht ist.

2. Steckverbinder gemäß Anspruch 1, **dadurch gekennzeichnet, dass** der wenigstens eine Schnapphaken (11) in seiner Schnapphakenkontur geometrisch derart ausgebildet ist, dass ein Einschnappen in die korrespondierende Aussparung (111) des Steckverbindergehäuses (110) am Ende der Montagestrecke in Kontaktträger-Montagebewegungsrichtung (KMB) unterstützt ist.

3. Steckverbinder gemäß Anspruch 1, **dadurch gekennzeichnet, dass** die Kontaktträger-Montagebewegungsrichtung (KMB) zur Montage des Kontaktträgers (1) in das Steckverbindergehäuse (110) entgegengesetzt der Steckverbinder-Steckbewegungsrichtung (SSB) ist.

4. Steckverbinder gemäß Anspruch 1, **dadurch gekennzeichnet, dass** der Kontaktträger (1) zur Aufnahme und Halterung von drei Steckkontakten (20) ausgebildet ist.

5. Steckverbinder gemäß Anspruch 1, **dadurch gekennzeichnet, dass** der Kontaktträger (1) durch ein erstes Kontaktträgerelement (1.1) und wenigstens ein zweites Kontaktträgerelement (1.2) gebildet ist.

6. Steckverbinder gemäß Anspruch 5, **dadurch gekennzeichnet, dass** die Kontaktträgerelemente (1.1, 1.2) durch eine Verriegelung aneinander festlegbar sind.

7. Steckverbinder gemäß Anspruch 1, **dadurch gekennzeichnet, dass** der Kontaktträger (1) in einer Führung (112) des Steckverbindergehäuses (110) führbar ist und dazu diametral mit Abstand zueinander gegenüberliegend zwei Arretierungsvorrichtungen (10) aufweist, sodass eine Dreipunktauflage in Arretierungsposition realisiert ist.

8. Steckverbinder gemäß Anspruch 1, **dadurch gekennzeichnet, dass** der wenigstens einen Arretierungsvorrichtung (10) ein visueller, optischer Zugang (2) zugeordnet ist, sodass die Arretierungsendlage der Arretierungsvorrichtung (10) visuell kontrollierbar ist.

9. Verfahren zur Montage eines Steckverbinders gemäß einem der vorgehenden Ansprüche, aufweisend die Schritte
a. Einbringen des Kontaktträgers (1) mit seiner steckkontaktabgewandten Seite in die steckrichtungszugewandten Öffnung des Steckverbindergehäuses (110);
b. Kraft-Weg-Beaufschlagung des Kontaktträgers (1) in Kontaktträger-Montagebewegungsrichtung (KMB), die entgegen der Steckrichtung des Steckverbinders erfolgt;
c. Festlegung, Halterung des Kontaktträgers (1) durch die Arretierungsvorrichtung (10) in Endlage, Montageendlage.

10. Verfahren zur Montage eines Steckverbinders gemäß Anspruch 9, **dadurch gekennzeichnet, dass** der Schritt b. und/oder c. ohne Einsatz eines Werkzeugs erfolgt.

11. Verfahren zur Montage eines Steckverbinders gemäß Anspruch 9, **dadurch gekennzeichnet, dass** die Arretierungsposition der Arretierungsvorrichtung (10) durch einen visuellen, optischen Zugang (2) visuell kontrollierbar ist.

## Claims

1. Plug connector having a contact carrier (1) arranged in a plug connector housing (110) of the plug connector for receiving and holding at least one plug contact (20), to which a line or cable (30) can be electrically conductively connected, having at least one locking device (10) for fixing the contact carrier (1) within the plug connector housing (110), wherein the at least one locking device (10) is formed by at least one snap hook (11) which, in the locking position of the contact carrier (1) within the plug connector housing (110), engages into a cut-out (111) such that the contact carrier (1) is fixed in the plug connector housing (110), **characterized in that** the snap hook (11) is attached to the end of a snap hook arm (12) via an arcuate extension arm (12') having a radius of curvature and formed on the contact carrier (1).

2. Plug connector according to Claim 1, **characterized in that** the at least one snap hook (11) is geometrically formed in its snap hook contour in such a way that snapping into the corresponding cut-out (111) of the plug connector housing (110) is assisted at the end of the assembly section in the contact carrier assembly movement direction (KMB).

3. Plug connector according to Claim 1, **characterized in that** the contact carrier assembly movement direction (KMB) for mounting the contact carrier (1) into the plug connector housing (110) is opposite to the plug connector plug-in movement direction (SSB).

4. Plug connector according to Claim 1, **characterized in that** the contact carrier (1) is designed to receive and hold three plug contacts (20).

5. Plug connector according to Claim 1, **characterized in that** the contact carrier (1) is formed by a first contact carrier element (1.1) and at least one second contact carrier element (1.2).

6. Plug connector according to Claim 5, **characterized in that** the contact carrier elements (1.1, 1.2) can be fixed to one another by means of a lock.

7. Plug-in connector according to Claim 1, **characterized in that** the contact carrier (1) is guidable in a guide (112) of the plug connector housing (110) and, lying diametrically opposite thereto at a distance from one another, has two locking devices (10), such that a three-point support is realized in the locking position.

8. Plug connector according to Claim 1, **characterized in that** the at least one locking device (10) is assigned a visual or optical access (2), such that the locking end position of the locking device (10) can be checked visually.

9. Method for assembling a plug connector according to one of the preceding claims, having the following steps:
a. introducing the contact carrier (1) with its side facing away from the plug contact into the opening, facing the plug-in direction, of the plug connector housing (110);
b. force-displacement loading of the contact carrier (1) in the contact carrier assembly movement direction (KMB), which is effected counter to the plug-in direction of the plug connector;
c. fixing or holding the contact carrier (1) by the locking device (10) in the end position or assembly end position.

10. Method for assembling a plug connector according to Claim 9, **characterized in that** step b. and/or c. take/takes place without the use of a tool.

11. Method for assembling a plug connector according to Claim 9, **characterized in that** the locking position of the locking device (10) can be checked visually by a visual or optical access (2).

## Revendications

1. Connecteur enfichable comportant un support de contact (1) agencé dans un boîtier de connecteur enfichable (110) du connecteur enfichable pour recevoir et maintenir au moins un contact enfichable (20) auquel une conduite, un câble (30) peut être relié de manière électriquement conductrice, présentant au moins un dispositif de blocage (10) pour fixer le support de contact (1) à l'intérieur du boîtier de connecteur enfichable (110), l'au moins un dispositif de blocage (10) étant formé par au moins un crochet d'encliquetage (11) qui, dans la position de blocage du support de contact (1) à l'intérieur du boîtier de connecteur enfichable (110), s'engage dans un évidement (111) de telle sorte que le support de contact (1) est fixé dans le boîtier de connecteur enfichable (110), **caractérisé en ce que** le crochet d'encliquetage (11) est disposé à l'extrémité d'un bras de crochet d'encliquetage (12) par l'intermédiaire d'une console en forme d'arc (12') présentant un rayon de courbure et réalisée sur le support de contact (1).

2. Connecteur enfichable selon la revendication 1, **caractérisé en ce que** l'au moins un crochet d'encliquetage (11) est réalisé géométriquement en ce qui concerne son contour de crochet d'encliquetage de telle sorte qu'un encliquetage dans l'évidement correspondant (111) du boîtier de connecteur enfichable (110) à la fin de la section de montage dans la direction de déplacement de montage du support de contact (KMB) est facilité.

3. Connecteur enfichable selon la revendication 1, **caractérisé en ce que** la direction de déplacement de montage du support de contact (KMB) pour le montage du support de contact (1) dans le boîtier de connecteur enfichable (110) est opposée à la direction de déplacement d'enfichage du connecteur enfichable (SSB).

4. Connecteur enfichable selon la revendication 1, **caractérisé en ce que** le support de contact (1) est réalisé pour recevoir et maintenir trois contacts enfichables (20).

5. Connecteur enfichable selon la revendication 1, **caractérisé en ce que** le support de contact (1) est formé par un premier élément de support de contact (1.1) et au moins un deuxième élément de support de contact (1.2).

6. Connecteur enfichable selon la revendication 5, **caractérisé en ce que** les éléments de support de contact (1.1, 1.2) peuvent être fixés l'un à l'autre par un verrouillage.

7. Connecteur enfichable selon la revendication 1, **caractérisé en ce que** le support de contact (1) peut être guidé dans un guide (112) du boîtier de connecteur enfichable (110) et présente à cet effet deux dispositifs de blocage (10) diamétralement opposés l'un à l'autre, de telle sorte qu'un appui en trois points est réalisé en position de blocage.

8. Connecteur enfichable selon la revendication 1, **caractérisé en ce qu'**un accès optique visuel (2) est associé à l'au moins un dispositif de blocage (10), de telle sorte que la position finale de blocage du dispositif de blocage (10) peut être contrôlée visuellement.

9. Procédé de montage d'un connecteur enfichable selon l'une quelconque des revendications précédentes, présentant les étapes suivantes:
a. l'introduction du support de contact (1) par son côté détourné du contact enfichable dans l'ouverture du boîtier de connecteur enfichable (110) orientée vers la direction d'enfichage;
b. l'application d'une sollicitation force-déplacement du support de contact (1) dans la direction de déplacement de montage du support de contact (KMB), qui s'effectue à l'encontre de la direction d'enfichage du connecteur enfichable;
c. la fixation, le maintien du support de contact (1) par le dispositif de blocage (10) en position finale, position finale de montage.

10. Procédé de montage d'un connecteur enfichable selon la revendication 9, **caractérisé en ce que** l'étape b. et/ou c. s'effectue sans utilisation d'un outil.

11. Procédé de montage d'un connecteur enfichable selon la revendication 9, **caractérisé en ce que** la position de blocage du dispositif de blocage (10) peut être contrôlée visuellement par un accès optique visuel (2).
